# EUROPÄISCHE PATENTANMELDUNG

(11) **EP 3 153 451 A1**
(43) Veröffentlichungstag der Anmeldung: **12.04.2017**
(21) Anmeldenummer: 16192266.1
(22) Anmeldetag: 04.10.2016
(51) Int. Cl.: B66B 5/18

(54) **AUSLÖSEEINHEIT FÜR EINE BREMSFANGVORRICHTUNG**

(30) Priorität: 08.10.2015 AT 508622015
(71) Anmelder: COBIANCHI LIFTTEILE AG, 3672 Oberdiessbach (CH)
(72) Erfinder: Gehrig, Hermann, 4556 Aeschi (CH); Ramseier, Rudolf, 3612 Steffisburg (CH)
(74) Vertreter: Willy, Otto Martin

(57) **Zusammenfassung**

Die Erfindung betrifft eine Auslöseeinheit (1) für eine Bremsfangvorrichtung (3) für ein Fördermittel, insbesondere eine Aufzugskabine, wobei die Auslöseeinheit (1) einen verschwenkbar gelagerten, mit der Bremsfangvorrichtung verbindbaren Auslösehebel (2) aufweist, der dazu bestimmt ist, an einer ortsfest parallel zu einem Förderweg angeordneten Schiene (4) anzugreifen, wobei der Auslösehebel (2) auch verschiebbar gelagert und mit einer in Verschieberichtung wirkenden Klemmkraft belastet ist, wobei der Auslösehebel (2) in einer Freigabestellung von einer entgegen der Klemmkraft wirkenden, hydraulisch erzeugten Rückhaltekraft in einer Freigabestellung gehalten ist, wobei der Auslösehebel durch Deaktivierung der Rückhaltekraft aus der Freigabestellung in eine Klemmstellung bewegbar ist.

## Beschreibung

Die Erfindung betrifft eine Auslösevorrichtung mit einer Auslöseeinheit für eine Bremsfangvorrichtung für ein Fördermittel, insbesondere für eine Aufzugskabine und/oder ein Gegengewicht, wobei die Auslöseeinheit einen verschwenkbar gelagerten Auslösehebel für die Bremsfangvorrichtung aufweist.

Weiters betrifft die Erfindung eine Bremsfangvorrichtung für ein Fördermittel, insbesondere für eine Aufzugskabine und/oder ein Gegengewicht, mit einem an dem Fördermittel zu befestigendem Tragelement und mindestens einer Bremsbacke, die dazu bestimmt ist, an einer ortsfest parallel zum Förderweg angeordneten Schiene anzugreifen.

Eine Auslöseeinheit und eine Bremsfangvorrichtung der eingangs genannten Art sind beispielsweise aus EP1283189B1 bekannt geworden. Bei der bekannten Ausführungsform, erfolgt, wie bei anderen bekannten Lösungen auch eine Betätigung des Auslösehebels mittels eines mit einem Spanngewicht versehenen Seils, und eines Geschwindigkeitsbegrenzers was den Nachteil eines großen Platzbedarfs mit sich bringt.

Es ist daher eine Aufgabe der Erfindung, eine Auslöseeinheit zu schaffen, welche neben einer hohen Zuverlässigkeit einen geringen Einbauraum benötigt.

Diese Aufgabe wird mit einer Auslöseeinheit der eingangs genannten Art erfindungsgemäß dadurch gelöst, dass der Auslösehebel, welcher dazu bestimmt ist, in einer Klemmstellung an einer ortsfest parallel zu einem Förderweg angeordneten Schiene anzugreifen, zusätzlich zu seiner schwenkbaren Lagerung auch linear verschiebbar gelagert und mit einer in Verschieberichtung wirkenden Klemmkraft belastet ist, wobei der Auslösehebel in einer Freigabestellung von einer entgegen der Klemmkraft wirkenden, hydraulisch erzeugten Rückhaltekraft in einer Freigabestellung gehalten ist, wobei der Auslösehebel bei Deaktivierung der Rückhaltekraft aus der Freigabestellung in die Klemmstellung bewegt ist.

Die erfindungsgemäße Lösung ermöglicht sowohl eine hydraulische Auslösung der Bremsfangvorrichtung durch Ablassen einer Hydraulikflüssigkeit sowie ein einfaches Scharfmachen der Auslöseeinheit durch erneutes Zuführen von Hydraulikflüssigkeit, wobei die Energie aus der erneut zugeführten Hydraulikflüssigkeit, die von einem hydraulischen Druckspeicher und/oder einer Hydraulikpumpe geliefert werden kann, in eine der Klemmkraft entgegnen wirkende Kraft umgesetzt wird. Ein weiterer Vorteil der erfindungsgemäßen Lösung gegenüber herkömmlichen Lösungen mit Seil und Geschwindigkeitsbegrenzer besteht darin, die Bremsfangvorrichtung fernbetätigt auslösen zu können.

Gemäß einer vorteilhaften Variante der Erfindung kann es vorgesehen sein, dass der Auslösehebel auf einem an einem Grundkörper der Auslöseeinheit verschiebbar gelagerten Schlitten drehbar gelagert ist.

Bei einer Ausführungsform der Erfindung kann es vorgesehen sein, dass einem freien Ende des Auslösehebels gegenüberliegend zumindest eine Bremsbacke an dem Grundkörper angeordnet ist, wobei zwischen dem freien Ende des Auslösehebels und der Bremsbacke ein zur Aufnahme der Schiene dienender Spalt gebildet ist.

Ein mechanisch robuster und zuverlässiger Aufbau lässt sich dadurch erzielen, dass der Schlitten über eine oder mehrere Kolbenstangen mit einem in einer Aufnahme des Grundkörpers linear verschiebbar gelagerten Kolben verbunden ist, wobei der Kolben mit zumindest einer mechanischen Feder belastet ist, deren eines freies Ende sich an einer Abstützfläche des Grundkörpers der Auslöseeinheit und deren anderes freies Ende sich an einer Abstützfläche des Kolbens abstützt.

Ein hydraulisches Vorspannen der Feder lässt sich dadurch erzielen, dass der Grundkörper eine Druckkammer mit mindestens eine Öffnung aufweist, , welche mit einer oder mehreren Zuleitungen für eine Hydraulikflüssigkeit in Verbindung steht, wobei die Druckkammer an einer Seite von einer der Abstützfläche für die Feder abgewandten Seite des Kolbens begrenzt wird.

Um sowohl ein hydraulisches Vorspannen der Feder als auch ein schnelles Auslösen der Bremsfangvorrichtung mittels der Auslöseeinheit zu ermöglichen, kann die zumindest eine Zuleitung mit zumindest einer Druckquelle zur Erzeugung einer Strömung in der Hydraulikflüssigkeit in Richtung der Druckkammer zum Befüllen der Druckkammer mit der Hydraulikflüssigkeit verbunden ist, wobei zwischen der Druckkammer und der Druckquelle zumindest ein schaltbares Ventil angeordnet ist, wobei die Druckkammer in einer ersten Stellung des zumindest einen Ventils über die Zuleitung mit der Druckquelle und in einer zweiten Stellung des zumindest einen Ventils mit zumindest einer Auslassleitung für die Hydraulikflüssigkeit verbunden ist. An dieser Stelle sei darauf hingewiesen, dass auch zwei oder mehrere Ventile zum Einsatz kommen können, um eine Redundanz zu schaffen und die Ausfallsicherheit zu erhöhen.

Eine automatische Auslösung der Bremsfangvorrichtung mittels der Auslöseeinheit lässt sich dadurch erzielen, dass das zumindest eine schaltbare Ventil mit zumindest einer Geschwindigkeitsüberwachungseinheit und/oder einer Gewichtsüberwachungseinheit verbunden ist, wobei das zumindest eine schaltbare Ventil bei Überschreiten einer Grenzgeschwindigkeit und/oder eines maximal zulässigen Gewichtes in die zweite Stellung gebracht ist, in welcher die Druckkammer mit der zumindest einen Auslassleitung verbunden ist.

Um ein sehr schnelles Auslösen der Bremsfangvorrichtung zu gewährleisten, kann es vorgesehen sein, dass der Druck der Hydraulikflüssigkeit in der Druckkammer in der Freigabestellung größer ist als ein Druck in der Auslassleitung. Hierbei ist es besonders von Vorteil, wenn die Auslassleitung in der Freigabestellung mit Luft gefüllt ist und der Druck in der Auslassleitung einem Luftdruck einer Umgebung der Auslöseeinheit entspricht.

Eine Rückgewinnung von Hydraulikflüssigkeit lässt sich dadurch bewerkstelligen, dass die Auslassleitung mit einem Auffangbehälter für die Hydraulikflüssigkeit verbunden ist.

Die oben genannte Aufgabe lässt sich auch mit einer Bremsfangvorrichtung der eingangs genannten Art erfindungsgemäß dadurch lösen, dass sie eine Auslöseeinheit nach einem der Ansprüche 1 bis 10 aufweist.

Gemäß einer Variante der Erfindung kann es vorgesehen sein, dass die Bremsbacke auf einem Grundkörper angeordnet ist, der mindestens annähernd rechtwinklig zum Förderweg relativ zum Tragelement bewegbar ist und wobei gegenüber der Bremsbacke mindestens ein Einzugshebel um eine an dem Grundkörper gelagerte Achse schwenkbar und von einer Freigabestellung in eine Bremsstellung bewegbar ist, in der die Schiene zwischen einem freien Ende des Einzugshebels und der Bremsbacke geklemmt ist, und der zumindest eine Auslösehebel der Auslöseeinheit und mit dem zumindest einen Einzugshebel verbunden ist.

Bei einer weiteren Ausführungsform der Erfindung sind mindestens zwei Bremsbacken einander bezüglich der Schiene gegenüberliegend angeordnet, wobei jede der zumindest zwei Bremsbacken durch mindestens zwei Lenker parallelogrammförmig mit dem Tragelement verbunden ist und von einer Freigabestellung in eine Fangstellung bewegbar ist, in der die mindestens zwei Bremsbacken die Schiene durch die Kraft von auf den Lenkern angeordneten Federmitteln zwischen sich klemmen, und die Bremsfanvorrichtung zumindest einen einer Bremsbacke benachbarten Einzugshebel aufweist, der verschwenkbar gelagert ist, sodass er von einer Ausgangslage, in der er mindestens annähernd parallel zu den Lenkern der benachbarten Bremsbacke ausgerichtet ist, so schwenkbar ist, dass zuerst ein freies Ende des Einzugshebels die Schiene berührt und er dann an der benachbarten Bremsbacke ansteht und diese in die Fangstellung drängt, wobei der Auslösehebel der Auslöseeinheit mit dem zumindest einen Einzugshebel verbunden ist.

Zum besseren Verständnis der Erfindung wird diese anhand der nachfolgenden Figuren näher erläutert.

Es zeigen jeweils in stark vereinfachter, schematischer Darstellung:
- Fig. 1: eine perspektivische Ansicht einer erfindungsgemäßen Auslöseeinheit;
- Fig. 2: eine Seitenansicht der Auslöseeinheit aus Fig. 1;
- Fig. 3: einen Querschnitt durch die Auslöseeinheit entlang der Linie III-III in Fig. 2;
- Fig. 4: ein Blockschaltbild einer hydraulischen Schaltung zur Betätigung der Auslöseeinheit aus Fig. 1;
- Fig. 5: eine perspektivische Ansicht einer erfindungsgemäßen Bremsfangvorrichtung mit der Auslöseeinheit aus Fig. 1;
- Fig. 6: die Bremsfangvorrichtung aus Fig. 5 in einer Freigabestellung;
- Fig. 7: die Bremsfangvorrichtung aus Fig. 6 in einer Klemmstellung;
- Fig. 8: die Bremsfangvorrichtung aus Fig. 7 in einer Bremsstellung;
- Fig. 9: eine weitere Ausführungsform einer erfindungsgemäßen Bremsfangvorrichtung mit der Auslöseeinheit aus Fig. 1.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Gemäß Fig. 1 weist eine erfindungsgemäße Auslöseeinheit 1 einer in Fig. 4 mit dem Bezugszeichen 24 gekennzeichneten Auslösevorrichtung für eine in Fig. 5 Bremsfangvorrichtung 3 oder eine in Fig. 9 dargestellte Bremsfangvorrichtung 29 für ein Fördermittel, insbesondere eine Aufzugskabine und /oder ein Gegengewicht, einen verschwenkbar gelagerten, mit der Bremsfangvorrichtung 3 verbindbaren Auslösehebel 2 auf. Der Auslösehebel 2, welcher dazu bestimmt ist, in einer Klemmstellung an einer ortsfest parallel zu einem Förderweg angeordneten, in Fig. 5 mit dem Bezugszeichen 4 versehenen Schiene 4 anzugreifen. Zusätzlich zu seiner schwenkbaren Lagerung ist der Auslösehebel 2 auch linear verschiebbar gelagert und mit einer in Verschieberichtung wirkenden Klemmkraft belastet. In einer Freigabestellung, in welcher der Auslösehebel nicht an der Schiene 4 anliegt, ist dieser von einer entgegen der Klemmkraft wirkenden, hydraulisch erzeugten Rückhaltekraft gehalten (Fig. 6). Bei Deaktivierung der Rückhaltekraft ist der Auslösehebel 2 aus der Freigabestellung in die Klemmstellung bewegt und liegt an der Schiene 4 an (Fig. 7).

Wie aus Fig. 1 und 2 erkennbar ist, kann der Auslösehebel 2 auf einem an einem Grundkörper 5 der Auslöseeinheit 1 verschiebbar gelagerten Schlitten 6 drehbar gelagert sein. An dem Grundkörper 5 kann eine Bremsbacke 8 angeordnet sein, der einem freien Ende 7 des Auslösehebels 2 gegenüberliegt. Zwischen dem freien Ende 7 des Auslösehebels 2 und der Bremsbacke 8 ist in diesem Fall ein zur Aufnahme der Schiene 4 dienender Spalt gebildet. Im Fall einer Auslösung kann die Schiene 4 zwischen dem Auslösehebel 2 und der Bremsbacke 8 geklemmt werden, wodurch gewährleistet werden kann, dass der Auslösehebel 2 durch die Bewegung des Fördermittels relativ zur Schiene 4 verschwenkt und die Bremsfangvorrichtung 3 ausgelöst wird.

Gemäß Fig. 3 kann der Schlitten 6 über eine Kolbenstange 9 mit einem linear verschiebbar gelagerten Kolben 10 verbunden sein. Kolbenstange 9 und Kolben 10 bilden hierbei ein einziges Bauteil. Der Kolben 10 ist mit einer mechanischen Feder 11 belastet, durch welche die in Richtung der Schiene 4 bzw. der Bremsbacke 8 auf den Auslösehebel 2 wirkende Klemmkraft erzeugt wird. Bei der Feder 11 handelt es sich bevorzugt um eine Tellerfeder. Ein freies Ende der Feder 11 stützt sich an einer Abstützfläche 12 des Grundkörpers 5 der Auslöseeinheit 1 und deren anderes freies Ende 13 an einer Abstützfläche 27 des Kolbens 10 ab. Auf diese Weise wird bewirkt, dass der Schlitten 6 durch eine Expansion der Feder in Richtung der Schiene 4 bzw. der Bremsbacke 8 bewegt wird. Wenn auch der Grundkörper der Auslöseeinheit 1 verschiebbar gelagert ist, beispielsweise an einem in Fig. 6 mit dem Bezugszeichen 20 versehenen Tragelement der Bremsfangvorrichtung 3, so bewirkt eine Expansion der Feder 11 eine Bewegung der Bremsbacke 8 und des Auslösehebels 2 aufeinander zu und ein Klemmen der Schiene 4 zwischen dem Auslösehebel 2 und der Bremsbacke 8.

Der Grundkörper 5 kann, wie in Fig. 3 dargestellt, eine Druckkammer 14 aufweisen, in die eine Zuleitung 15 für eine Hydraulikflüssigkeit mündet. Hierzu weist die Druckkammer 14 eine Öffnung auf, die mit der Zuleitung 15 verbunden ist. An einer Seite wird die Druckkammer 14 von einer der Abstützfläche 27 der Feder 11 abgewandten Seite des Kolbens 10 begrenzt.

Gemäß Fig. 4 ist die Zuleitung 15 mit einer oder mehreren Druckquellen 16, 17 zur Erzeugung einer Strömung in der Hydraulikflüssigkeit in Richtung der Druckkammer 14 zum Befüllen der Druckkammer 14 mit Hydraulikflüssigkeit verbunden. Die Energie aus der Hydraulikflüssigkeit, die von einem hydraulischen Druckspeicher 17 und/oder einer Hydraulikpumpe 16 und/oder einer Motorpumpe geliefert wird, wird mittels des Kolbens 10 in eine einfach steuerbare, geradlinig entgegen der Expansionsrichtung der Feder 11 wirkende Kraft umgesetzt. Durch die soeben erwähnte Kraft ist die Feder 11 in der Freigabestellung der Auslösevorrichtung 1 vorgespannt.

Zwischen der Druckkammer 14 und der Druckquelle 16, 17 kann ein schaltbares Ventil 18 angeordnet sein. In einer ersten Stellung des Ventils 18 ist die Druckkammer 14 über die Zuleitung 15 mit der Druckquelle 16, 17 verbunden. In einer zweiten Stellung des Ventils 18 ist die Druckkammer 14 hingegen mit einer Auslassleitung 19 für die Hydraulikflüssigkeit verbunden. Somit kann in der ersten Stellung des Ventils ein Befüllen der Druckkammer 14 mit der Hydraulikflüssigkeit und die Erzeugung einer Kraft zum Spannen und Halten der Feder 11 erzeugt werden. In der zweiten Stellung des Ventils kann die Hydraulikflüssigkeit aus der Druckkammer 14 ausgelassen werden und die Feder 11 den Auslösehebel 2 und der Bremsbacke 8 zum Anliegen an der Schiene 4 bringen.

Es können beispielsweise zwei Ventile verwendet werden, die je nur zwei Schaltstellungen (geschlossen oder offen) aufweisen. Aus Redundanzgründen werden aber auch hier drei Ventile bevorzugt.

Das Ventil 18 kann mit einer Geschwindigkeitsüberwachungseinheit und/oder einer Gewichtsüberwachungseinheit verbunden sein. Hierbei kann es sich um eine elektronische Steuerung, beispielsweise in Form von entsprechend programmierten Mikro- oder Signalprozessors, handeln, die beispielsweise mit einem oder mehreren Sensoren zur Messung einer Beschleunigung verbunden ist. Bei Überschreiten einer Grenzgeschwindigkeit und/oder eines maximal zulässigen Gewichtes ist das Ventil 18 in die zweite Stellung gebracht ist, in welcher die Druckkammer 14 mit der Auslassleitung 19 verbunden ist. Bei dem Ventil 18 kann es sich beispielsweise um ein Magnetventil handeln, wobei das Ventil 18 in einem stromlosen Zustand in die zweite Stellung gebracht, in welcher die Hydraulikflüssigkeit aus der Druckkammer 14.abgelassen wird. Auf diese Weise lassen sich kurze Schaltzeiten und eine hohe Sicherheit erzielen.

Zusätzlich zu dem Ventil 18 kann ein weiteres schaltbares Ventil 28 vorgesehen sein, welches in dem Fall einer Auslösung, der Bremsfangvorrichtung die Druckkammer 14 ebenfalls mit der Auslassleitung 19 verbindet. Auf diese Weise lässt sich eine sichere Auslösung der Bremsfangvorrichtung auch dann gewährleisten, falls das Ventil 18 ausfallen sollte. Der Druck in der Hydraulikflüssigkeit, die sich in Druckkammer 14 befindet, ist in der Freigabestellung der Auslöseeinheit größer als ein Druck in der Auslassleitung 19. Auf diese Weise kann ein schnelles Entleeren der Druckkammer 14 und Auslösen der Bremsfangvorrichtung 3 erfolgen. In diesem Zusammenhang ist es insbesondere von Vorteil, wenn die Auslassleitung 19 in der Freigabestellung mit Luft gefüllt ist und der Druck in der Auslassleitung 19 einem Luftdruck einer Umgebung der Auslöseeinheit 1 entspricht. Zudem kann die Auslassleitung 19 mit einem Auffangbehälter für die Hydraulikflüssigkeit verbunden sein.

An dieser Stelle sei auch darauf hingewiesen, dass die erfindungsgemäße Auslösevorrichtung 24 bei einer entsprechenden Dimensionierung auch selbst als direkte Fangbremse eingesetzt werden kann. Dabei werden die Fangbremsbacken durch die Kolbenfedern 11 direkt auf die Führungsschienen 4 angestellt und angepresst und durch den Hydraulikkolben 10 zurückgestellt.

Wie in Fig. 5 dargestellt, zeichnet sich die erfindungsgemäße Bremsfangvorrichtung 3 durch die Anordnung einer erfindungsgemäßen Auslöseeinheit 1 auf.

Die Bremsfangvorrichtung 3 ist auf dem Tragelement 20 aufgebaut, das mit einem durch die Bremsfangvorrichtung zu bremsenden Förderelement, beispielsweise einer Aufzugskabine, fest verbunden ist. Das Tragelement 20 kann beispielsweise als eine auf zwei Seiten abgewinkelte Stahlplatte ausgebildet sein. Die in Förderrichtung verlaufende, fest montierte Schiene 4 dient zum Bremsen der Aufzugskabine, indem Bremselemente daran angreifen, wie dies nachfolgend beschrieben wird. Auf dem Tragelement 20 ist ein Grundkörper 22 derart montiert, dass dieser rechtwinklig zur Schiene 4 bewegbar ist. Dazu können im Tragelement 20 Langlöcher vorgesehen sein, durch welche Befestigungsschrauben ragen, die in der Grundplatte 22 verankert sind. Der Grundkörper 22 kann durch eine Zentrierfeder gehalten werden. Auf der Grundplatte 22 kann ein Tragklotz befestigt sein, an der eine gegen die Schiene 4 gerichtete Bremsbacke 21 mit einem Bremsbelag über Tellerfedern abgestützt ist. Der Bremsbacke gegenüberliegend ist auf der anderen Seite der Schiene 4 ein Einzugshebel 23 angeordnet. Der Einzugshebel 23 kann abgewinkelt ausgeführt sein, sodass ein unterer Abschnitt und ein oberer Abschnitt gebildet ist. Der Einzugshebel 23 ist an einer an dem Grundkörper 22 gelagerten Achse 20 schwenkbar gelagert. Der Auslösehebel 2 der Auslöseeinheit 1 ist über einen Verbindungshebel 25 mit dem Einzugshebel 23 verbunden.

Die Auslösung des Bremsvorgangs erfolgt durch die Auslösevorrichtung 24. Sobald die Einrichtung zur Überwachung der Geschwindigkeit feststellt, dass die Aufzugskabine eine vorbestimmte Grenzgeschwindigkeit überschreitet, wird die Auslöseeinheit 1 durch Betätigung des Ventils 18 und Ablassen der Hydraulikflüssigkeit aus der Druckkammer 14 aktiviert. Dadurch wird der Auslösehebel 2 aus der in Fig. 6 dargestellten Freigabeposition von der Feder 11 gegen die Schiene 4 gepresst. Fig. 7 zeigt die Bremsfangvorrichtung 3 mit der Auslöseeinheit 1 in einer Klemmstellung, in welcher der Auslösehebel 2 und der Bremsbacke 8 an der Schiene 4 anliegen.

Die fortgesetzte Bewegung der Aufzugskabine bewirkt nun, dass der an der Schiene 4 anliegende Auslösehebel 2 aus seiner Ruheposition verschwenkt wird.

Wenn eine Auslösung erfolgt, während die Aufzugskabine nach unten fährt, wird der Auslösehebel 2 in Figur 7 nach oben ausgelenkt. Der Auslösehebel 2 bewegt über den Verbindungshebel 25 den unteren Abschnitt des Einzugshebels 23 über nach oben, wobei der Einzugshebel 23 mit seiner Stirnseite mit der Schiene 4 in Kontakt kommt. Durch diesen Kontakt entsteht zwischen der Stirnseite des Einzugshebels 23 und der Schiene 4 eine Reibkraft, die, weil die Aufzugskabine sich immer noch nach unten bewegt, den unteren Abschnitt des Einzugshebels 23 weiter nach oben bis in die in Fig. 8 dargestellte Endstellung (Fangstellung) schwenkt. Eine Komponente der von der Schiene 4 auf den Einzugshebel 23 ausgeübten Reaktionskraft schiebt nun den Grundkörper 22 nach links, so dass der Bremsbelag der Bremsbacke 21 an der Schiene 4 zur Anlage kommt und die Schiene 4 zwischen einem freien Ende 26 des unteren Abschnitts des Einzugshebels 23 und der Bremsbacke 21 eingeklemmt wird. Die maximale Bremskraft wird in der so genannten Fangstellung ausgeübt. Diese ist erreicht, wenn der untere Abschnitt des Einzugshebels 23 nahezu rechtwinklig zur Schiene 4 steht.

Die dargestellte Bremsfangvorrichtung wirkt auch, wenn die Aufzugskabine nach oben fährt. Bei einer Auslösung wird der Auslösehebel 2 nach unten verschwenkt, so dass der obere Abschnitt des Einzugshebels 23 an der Schiene 4 zur Anlage kommt.

Zum Rücksetzen der Bremsfangvorrichtung 3 kann die Aufzugskabine entgegen der Fangrichtung bewegt und der Einzugshebel 23 sowie der Auslösehebel 2 in dadurch in die in Fig. 7 dargestellte Position gebracht werden. Durch erneutes Befüllen der Druckkammer 14 mit Hydraulikflüssigkeit und Erzeugung eines Druckes kann der Kolben 10 entgegen der Rückstellkraft der Feder 11 bewegt und somit der Schlitten 6 bzw. der Auslösehebel 2 wieder die Freigabestellung (Fig. 6) gebracht werden, in welcher die Feder 11 hydraulisch vorgespannt ist.

Fig. 9 zeigt eine weitere Ausführungsform einer erfindungsgemäßen Bremsfangvorrichtung 29. Hierbei sind beiderseits der Schiene 4 an einem Trageelement 30, beispielsweise einem Gehäuse, Bremsbacken 31, 32 an jeweils zwei Lenkern 33, 34, 35, 36 in einem Bereich beweglich angeordnet. In der Freigabestellung, in der sich die Bremsfangvorrichtung 29 im normalen Betrieb befindet, sind an Bremsbacken 31, 32 angeordnete Bremsbeläge 37, 38 in einem geringen Abstand von der Schiene 4. In der Fangstellung werden die Bremsbeläge 37, 38 gegen die Schiene 4 gepresst. Jeder Lenker 33, 34, 35, 36 ist so aufgebaut, dass er einer in seiner Achse wirkenden Kraft um einen geringen Betrag nachgeben kann. Beispielsweise können die Lenker 33, 34, 35, 36 zu diesem Zweck aus jeweils zwei teleskopisch ineinander verschiebbaren Teilen aufgebaut sein. Ferner trägt jeder Lenker eine Feder 39, 40, 41, 42, die im vorliegenden Beispiel die Gestalt eines Pakets von Tellerfedern hat.

Die Bremsfangvorrichtung 29 ist so dimensioniert, dass in der Fangstellung die durch die Federn 39, 40, 41, 42 auf die Bremsbacken ausgeübte Kraft genügt, um über die zwischen den Bremsbelägen 37, 38 und der Schiene 4 auftretende Reibung eine voll beladene Kabine sicher zum Stehen zu bringen.

Zwei unterhalb der Lenker 33, 34, 35, 36 und ungefähr parallel zu diesen angeordnete Einzugshebel 43, 44 sind schwenkbar am Trageelement 30 angeordnet. Wie die Lenker 33, 34, 35, 36 können auch die Einzugshebel 43, 44 so aufgebaut sein, dass sie einer in ihrer Achse wirkenden Kraft um einen geringen Betrag nachgeben können. Auch hat jeder Einzugshebel 43, 44 ein Federpaket 45, 46. Die Federpakete 45, 46 sind aber schwächer dimensioniert, als die Federn 39, 40, 41, 42 der Lenker 33, 34, 35, 36. An einem freien Ende jedes Einzugshebels 43, 44 ist ein reibungserhöhendes Segment vorzugsweise austauschbar befestigt. Dabei kann es sich beispielsweise um ein gehärtetes, Zähne oder zahnähnliche Erhebungen aufweisendes Bauteil handeln. Der Auslösehebel 2 der Auslöseeinheit 1 ist über einen Verbindungshebel 47 mit dem Einzugshebel 43 verbunden. Die beiden Einzugshebel 43, 44 sind miteinander wirkverbunden, beispielsweise mit an den Einzugshebeln 43, 44 befestigten Laschen, die mittels eines Bolzens miteinander verbunden sind. Zum Auslösen dieser Bremsfangvorrichtung 29 genügt schon eine geringe, durch den Verbindungshebel 47 auf den Einzugshebel 43 ausgeübte Kraft. Nach dem Auslösen greifen beide Einzugshebel 43, 44 mit ihren reibungserhöhenden Segmenten an der Schiene 4 an. In der Folge werden die Einzugshebel 43, 44 durch die Reibungskraft nach oben bewegt, stoßen an den unteren Enden der Bremsbacken 31, 32 an und schieben diese mit großer Kraft nach oben in die Fangstellung. Schließlich sei der Vollständigkeit halber noch erwähnt, dass mit der erfindungsgemäßen Bremsvorrichtung nicht nur Aufzugskabinen, sondern beliebige Hebezeuge gesichert werden können.

Der Ordnung halber sei abschließend darauf hingewiesen, dass zum besseren Verständnis des Aufbaus der erfindungsgemäßen Auslösevorrichtung diese bzw. deren Bestandteile teilweise unmaßstäblich und/oder vergrößert und/oder verkleinert dargestellt wurden.

**Bezugszeichenaufstellung**

| | | | |
|---|---|---|---|
| 1 | Auslöseeinheit | 31 | Bremsbacke |
| 2 | Auslösehebel | 32 | Bremsbacke |
| 3 | Bremsfangvorrichtung | 33 | Lenker |
| 4 | Schiene | 34 | Lenker |
| 5 | Grundkörper | 35 | Lenker |
| 6 | Schlitten | 36 | Lenker |
| 7 | Ende | 37 | Bremsbelag |
| 8 | Bremsbacke | 38 | Bremsbelag |
| 9 | Kolbenstange | 39 | Feder |
| 10 | Kolben | 40 | Feder |
| 11 | Feder | 41 | Feder |
| 12 | Abstützfläche | 42 | Feder |
| 13 | Ende | 43 | Einzugshebel |
| 14 | Druckkammer | 44 | Einzugshebel |
| 15 | Zuleitung | 45 | Federpaket |
| 16 | Druckquelle | 46 | Federpaket |
| 17 | Druckquelle | 47 | Verbindungshebel |
| 18 | Ventil | | |
| 19 | Auslassleitung | | |
| 20 | Tragelement | | |
| 21 | Bremsbacke | | |
| 22 | Grundkörper | | |
| 23 | Einzugshebel | | |
| 24 | Auslösevorrichtung | | |
| 25 | Verbindungshebel | | |
| 26 | Ende | | |
| 27 | Abstützfläche | | |
| 28 | Ventil | | |
| 29 | Bremsfangvorrichtung | | |
| 30 | Tragelement | | |

## Patentansprüche

1. Auslösevorrichtung (24) mit einer Auslöseeinheit (1) für eine Bremsfangvorrichtung (3, 29) für ein Fördermittel, insbesondere für eine Aufzugskabine, wobei die Auslöseeinheit (1) einen verschwenkbar gelagerten Auslösehebel (2) für die Bremsfangvorrichtung (3, 29) aufweist, **dadurch gekennzeichnet, dass** der Auslösehebel (2), welcher dazu bestimmt ist, in einer Klemmstellung an einer ortsfest parallel zu einem Förderweg angeordneten Schiene (4) anzugreifen, zusätzlich zu seiner schwenkbaren Lagerung auch linear verschiebbar gelagert und mit einer in Verschieberichtung wirkenden Klemmkraft belastet ist, wobei der Auslösehebel (2) in einer Freigabestellung von einer entgegen der Klemmkraft wirkenden, hydraulisch erzeugten Rückhaltekraft in einer Freigabestellung gehalten ist, wobei der Auslösehebel (2) bei Deaktivierung der Rückhaltekraft aus der Freigabestellung in die Klemmstellung bewegt ist.

2. Auslösevorrichtung nach Anspruch 1, **dadurch gekennzeichnet, dass** der Auslösehebel (2) auf einem an einem Grundkörper (5) der Auslöseeinheit (1) verschiebbar gelagerten Schlitten (6) drehbar gelagert ist.

3. Auslösevorrichtung nach Anspruch 2, **dadurch gekennzeichnet, dass** einem freien Ende (7) des Auslösehebels (2) gegenüberliegend zumindest eine Bremsbacke (8) an dem Grundkörper (5) angeordnet ist, wobei zwischen dem freien Ende (7) des Auslösehebels (2) und der Bremsbacke (8) ein zur Aufnahme der Schiene (4) dienender Spalt gebildet ist.

4. Auslösevorrichtung nach Anspruch 2 oder 3, **dadurch gekennzeichnet, dass** der Schlitten (6) über zumindest eine Kolbenstange (9) mit einem in einer Aufnahme des Grundkörpers (5) linear verschiebbar gelagerten Kolben (10) verbunden ist, wobei der Kolben (10) mit zumindest einer mechanischen Feder (11) belastet ist, deren eines freies Ende sich an einer Abstützfläche (12) des Grundkörpers (5) der Auslöseeinheit (1) und deren anderes freies Ende (13) sich an einer Abstützfläche 27des Kolbens (10) abstützt.

5. Auslösevorrichtung nach Anspruch 4, **dadurch gekennzeichnet, dass** der Grundkörper (5) eine Druckkammer (14) mit zumindest einer, mit zumindest einer Zuleitung (15) für eine Hydraulikflüssigkeit in Verbindung stehenden Öffnung aufweist, wobei die Druckkammer (14) an einer Seite von einer der Abstützfläche (27) für die Feder (11) abgewandten Seite des Kolbens (10) begrenzt wird.

6. Auslösevorrichtung nach Anspruch 5, **dadurch gekennzeichnet, dass** die zumindest eine Zuleitung (15) mit zumindest einer Druckquelle (16, 17) zur Erzeugung einer Strömung in der Hydraulikflüssigkeit in Richtung der Druckkammer (14) zum Befüllen der Druckkammer (14) mit der Hydraulikflüssigkeit verbunden ist, wobei zwischen der Druckkammer (14) und der Druckquelle (16, 17) zumindest ein schaltbares Ventil (18) angeordnet ist, wobei die Druckkammer (14) in einer ersten Stellung des zumindest einen Ventils (18) über die Zuleitung (15) mit der Druckquelle (16, 17) und in einer zweiten Stellung des zumindest einen Ventils mit zumindest einer Auslassleitung (19) für die Hydraulikflüssigkeit verbunden ist.

7. Auslösevorrichtung nach Anspruch 6, **dadurch gekennzeichnet, dass** das zumindest eine schaltbare Ventil (18) mit zumindest einer Geschwindigkeitsüberwachungseinheit und/oder einer Gewichtsüberwachungseinheit verbunden ist, wobei das zumindest eine schaltbare Ventil (18) bei Überschreiten einer Grenzgeschwindigkeit und/oder eines maximal zulässigen Gewichtes in die zweite Stellung gebracht ist, in welcher die Druckkammer (14) mit der zumindest einen Auslassleitung (19) verbunden ist.

8. Auslösevorrichtung nach Anspruch 6 oder 7, **dadurch gekennzeichnet, dass** der Druck der Hydraulikflüssigkeit in der Druckkammer (14) in der Freigabestellung größer ist als ein Druck in der Auslassleitung (19).

9. Auslösevorrichtung nach Anspruch 8, **dadurch gekennzeichnet, dass** die Auslassleitung (19) in der Freigabestellung mit Luft gefüllt ist und der Druck in der Auslassleitung (19) einem Luftdruck einer Umgebung der Auslöseeinheit (1) entspricht.

10. Auslösevorrichtung nach einem der Ansprüche 6 bis 9, **dadurch gekennzeichnet, dass** die Auslassleitung (19) mit einem Auffangbehälter für die Hydraulikflüssigkeit verbunden ist.

11. Bremsfangvorrichtung (3, 29) für ein Fördermittel, insbesondere für eine Aufzugskabine und/oder ein Gegengewicht, mit einem an dem Fördermittel zu befestigendem Tragelement (20, 30) und mindestens einer Bremsbacke (21, 31, 32), die dazu bestimmt ist, an einer ortsfest parallel zum Förderweg angeordneten Schiene (4) anzugreifen, **dadurch gekennzeichnet, dass** sie eine Auslösevorrichtung (1) nach einem der Ansprüche 1 bis 10 aufweist.

12. Bremsfangvorrichtung (3) nach Anspruch 11, **dadurch gekennzeichnet, dass** die Bremsbacke (21) auf einem Grundkörper (22) angeordnet ist, der mindestens annähernd rechtwinklig zum Förderweg relativ zum Tragelement (20) bewegbar ist und wobei gegenüber der Bremsbacke (21) mindestens ein Einzugshebel (23) um eine an dem Grundkörper (22) gelagerte Achse schwenkbar und von einer Freigabestellung in eine Bremsstellung bewegbar ist, in der die Schiene (4) zwischen einem freien Ende des Einzugshebels (23) und der Bremsbacke (21) geklemmt ist, und der zumindest eine Auslösehebel (2) der Auslöseeinheit (1) und mit dem zumindest einen Einzugshebel (23) verbunden ist.

13. Bremsfangvorrichtung (29) nach Anspruch 11, **dadurch gekennzeichnet, dass** mindestens zwei Bremsbacken ( 31, 32) einander bezüglich der Schiene (4) gegenüberliegend angeordnet sind, wobei jede der zumindest zwei Bremsbacken (31, 32) durch mindestens zwei Lenker (33, 34, 35, 36) parallelogrammförmig mit dem Tragelement (30) verbunden ist und von einer Freigabestellung in eine Fangstellung bewegbar ist, in der die mindestens zwei Bremsbacken (31, 32) die Schiene (4) durch die Kraft von auf den Lenkern (33, 34, 35, 36) angeordneten Federn (39, 40, 41, 42) zwischen sich klemmen, und die Bremsfanvorrichtung (29) zumindest einen einer der Bremsbacken (31, 32) benachbarten Einzugshebel (43, 44) aufweist, der verschwenkbar gelagert ist, sodass er von einer Ausgangslage, in der er mindestens annähernd parallel zu den Lenkern (33, 34, 35, 36) der benachbarten Bremsbacke ((31, 32) ausgerichtet ist, so schwenkbar ist, dass zuerst ein freies Ende des Einzugshebels (43, 44) die Schiene (4) berührt und er dann an der benachbarten Bremsbacke (31, 32) ansteht und diese in die Fangstellung drängt, wobei der Auslösehebel (2) der Auslöseeinheit (1) mit dem zumindest einen Einzugshebel (43, 44) verbunden ist.
